# EUROPÄISCHE PATENTSCHRIFT

(11) **EP 1 372 419 B1**
(45) Veröffentlichungstag und Bekanntmachung des Hinweises auf die Patenterteilung: **07.12.2005**
(21) Anmeldenummer: 02745219.2
(22) Anmeldetag: 05.04.2002
(51) Int. Cl.: A41D 19/015, A41F 1/06, A44B 17/00

(54) **SCHUTZBEKLEIDUNG, INSBESONDERE AUS METALLRINGGEFLECHT**
PROTECTIVE CLOTHING, ESPECIALLY FROM METAL MESH
VETEMENT PROTECTEUR, REALISE NOTAMMENT EN COTTE DE MAILLES

(30) Priorität: 05.04.2001 DE 10116922
(43) Veröffentlichungstag der Anmeldung: 02.01.2004
(73) Patentinhaber: Friedrich Münch GmbH & Co. KG, D-75417 Mühlacker (DE)
(72) Erfinder: SCHLEIHAUF, Gerhard, 75417 Mühlacker (DE); RITTER, Jörg, 76532 Baden-Baden (DE)
(74) Vertreter: Twelmeier, Ulrich
(86) Internationale Anmeldenummer: PCT/EP2002/003814
(87) Internationale Veröffentlichungsnummer: WO 2002/080716

(56) Entgegenhaltungen:
- DE-U- 29 910 449
- FR-A- 2 753 883
- FR-A- 2 802 062
- US-A- 1 628 962
- US-A- 5 894 602

## Beschreibung

Die vorliegende Erfindung betrifft eine Schutzbekleidung, insbesondere aus Metallringgeflecht, welche ein aus Metallringgeflecht bestehendes Schließband aufweist. Eine solche Schutzbekleidung ist beispielsweise aus der DE 44 16 389 A1 bekannt. Aus der DE 299 10 449 U1 ist ferner ein Schutzhandschuh mit einem Schließband aus Metallringgeflecht bekannt, welcher mittels eines druckknopfartigen Verschlußes schließbar ist und bildet dem Oberbegriff des Anspruchs 1.

Aus Metallringgeflecht hergestellte Schutzbekleidungen werden von Personen getragen, die mit Werkzeugen, Maschinen oder Gegenständen umgehen, welche ein besonderes Risiko von Verletzungen, insbesondere Schnittverletzungen des Körpers, vor allem der Gliedmaßen, in sich bergen, z.B. bei der Fleischverarbeitung in Schlachthöfen, in der Geflügel- und Fischindustrie sowie beim Arbeiten mit scharfkantigen Gegenständen in der Metallindustrie, um nur einige der Einsatzmöglichkeiten solcher Schutzbekleidung zu nennen. Metallringgeflechte haben sich für solche Zwecke bislang gut bewährt, weil sie einen hinreichenden Schutz vor Verletzungen bieten und sich wegen ihrer hervorragenden Flexibilität dem Körper bereitwillig anschmiegen und Bewegungen des Körpers nicht behindem. Unter einem Metallringgeflecht wird ein Metallgeflecht verstanden, welches aus Metallringen aufgebaut ist, die einander wechselseitig lose umschlingen.

Die hohe Flexibilität des Metallringgeflechts hat aber auch Nachteile, wie z.B. deutlich wird am Beispiel eines Unterarmschutzes, welcher als Stulpe an einem Handschuh befestigt sein kann. Im Gegensatz zu einem Handschuh aus Leder oder aus einem textilen Gewebe rutscht ein solcher Schutzhandschuh aus Metallringgeflecht leicht von der Hand, wenn er nicht am Handgelenk festgebunden wird. Derartige Schutzhandschuhe sind deshalb mit einem oder mehreren Schließbändern versehen, welche aus hygienischen Gründen ebenfalls aus Metallringgeflecht hergestellt sind. Üblicherweise sind an einem solchen Schließband Krallen vorgesehen, welche zum Schließen in das Metallringgeflecht eingehakt werden. Nachteilig hierbei ist, daß sich solche Krallen auch unbeabsichtigt im Ringgeflecht verfangen können. Dies ist speziell während des Reinigungsprozesses sehr störend, da sich die Handschuhe durch die Krallen gegenseitig verfangen können. Speziell nach dem Reinigungsprozeß ist es sehr lästig und arbeitsaufwendig die Handschuhe wieder voneinander zu lösen oder freizubekommen. Nachteilig ist auch, daß sich die Krallen beim An- sowie Ausziehen der Handschuhe im Ringgeflecht verfangen können, was das An- und Ausziehen der Handschuhe sehr unkomfortabel gestaltet.

Die hohe Flexibilität des Metallringgeflechts wird in der US-5,894,602 A, welche einen Handschuh aus Metallringgeflecht offenbart, zum Anlaß genommen, das Schließband, an welchem eine Druckknopfschnalle vorgesehen ist, nicht aus Metallringgeflecht, sondem aus einem steifen Metallbandgewebe herzustellen.

Der Erfindung liegt die **Aufgabe** zugrunde, eine Schutzbekleidung aus Metallringgeflecht zu schaffen, welche leicht zu handhaben, komfortabel zu tragen und ein reduziertes Unfall- und Verletzungspotential aufweist, sowie einfach zu reinigen ist.

Diese Aufgabe wird gelöst durch eine Schutzbekleidung mit den im Anspruch 1 angegebenen Merkmalen. Vorteilhafte Weiterbildungen der Erfindung sind Gegenstand der Unteransprüche.

Eine erfindungsgemäße Schutzbekleidung weist die Merkmale des Anspruchs 1 auf. Dadurch ergibt sich der Vorteil, daß sich der Verschluß durch Verrasten der beiden Verschlußteile besonders leicht schließen und wieder öffnen läßt. Vorteilhaft wird so der Benutzungs- und Tragekomfort erhöht. Vorteilhaft werden auch Krallen oder ähnliche Elemente überflüssig gemacht, so daß der Reinigungsprozeß erheblich erleichtert und das Unfall- und Verletzungspotential der Schutzbekleidung reduziert wird. Ein weiterer Vorteil einer erfinderischen Schutzbekleidung ist, daß der Träger mit dem ersten Verschlußelement vom Schließband entfernt werden kann und mit umgekehrter Orientierung wieder an dem Schließband befestigt werden, so daß beispielsweise ein Handschuh wahlweise für die linke oder die rechte Hand verwendbar ist, indem man ihn wendet, wobei die Innenseite nach außen gekehrt wird. Hierdurch vereinfachen sich Produktion und Vorratshaltung, da ein erfindungsgemäßer Handschuh ohne Einschränkung des Benutzungs- und Tragekomforts beidseitig verwendbar ist.

Daß der Träger ein Oberteil und ein Unterteil aufweist, zwischen welchen das Schließband verläuft hat den Vorteil, daß die Positionierbarkeit des Trägers erleichtert wird, was den Benutzungs- und Tragekomfort erhöht

Daß das Oberteil und das Unterteil miteinander verrastbar sind hat den Vorteil, daß ein unbeabsichtigtes Öffnen oder Lösen des Trägers erschwert ist.

Daß der Träger mindestens einen Vorsprung aufweist, welcher formschlüssig in das Metallringgeflecht eingreift hat den Vorteil, daß mit geringem Aufwand ein Formschluß zwischen Träger und Schließband zur Verfügung gestellt wird.

Eine vorteilhafte Weiterbildung der Erfindung sieht vor, daß der Träger an dem Schließband frei positionierbar ist. Diese Maßnahme hat den Vorteil, daß die Schutzbekleidung an die jeweilige Größe des Benutzers anpaßbar ist.

Eine vorteilhafte Weiterbildung der Erfindung sieht vor, daß die beiden Verschlußteile als Teile eines Druckknopfes ausgeführt sind, so daß ein Verschlußstift in eine Buchse einrastbar ist. Die Maßnahme hat den Vorteil, daß der Verschluß kostengünstig unter Verwendung eines handelsüblichen Druckknopfes fertigbar ist.

Eine vorteilhafte Weiterbildung der Erfindung sieht vor, daß das erste Verschlußteil den Verschlußstift aufweist. Diese Maßnahme hat den Vorteil, daß der Verschluß leichter handhabbar ist und der Tragekomfort verbessert ist.

Eine vorteilhafte Weiterbildung der Erfindung sieht vor, daß der Träger eine Öffnung zum Durchführen des Schließbandes aufweist. Diese Maßnahme hat den Vorteil, daß die Position des Trägers am Schließband leichter verstellbar ist.

Eine vorteilhafte Weiterbildung der Erfindung sieht vor, daß das Oberteil und das Unterteil durch ein Gelenk miteinander verbunden sind, so daß der Träger aufklappbar ist. Diese Maßnahme hat den Vorteil, daß der Benutzungskomfort erhöht ist, da dies ein Verstellen der Position des Trägers am Schließband erleichtert und ein Herunterfallen von Teilen des Trägers beim Verstellen erschwert ist.

Eine vorteilhafte Weiterbildung der Erfindung sieht vor, daß der Träger als Kasten mit zwei gegenüberliegenden offenen Schmalseiten ausgeführt ist, durch welchen das Schließband verläuft. Diese Maßnahme hat den Vorteil, daß der Formschluß des Trägers mit dem Schließband verbessert ist.

Vorteilhaft weist der Träger vier Vorsprünge auf, was den Formschluß verbessert. Die Vorsprünge sind kostengünstig durch Tiefziehen gefertigt.

Eine vorteilhafte Weiterbildung der Erfindung sieht vor, daß die Vorsprünge Stifte sind. Diese Maßnahme hat den Vorteil, daß der Träger zuverlässig durch Formschluß mit dem Schließband verbindbar ist, so daß ein Verrutschen des Trägers beim Tragen und Reinigen nicht möglich ist. Insbesondere mit vier Stiften, vorzugsweise an den äußeren Eckpunkten des Trägers, wird eine besonders zuverlässige Verbindung des Trägers mit dem Schließband erreicht.

Eine vorteilhafte Weiterbildung der Erfindung sieht vor, daß der Durchmesser der Stifte kleiner als der Innendurchmesser der Ringe des Metallringgeflechtes ist. Diese Maßnahme hat den Vorteil, daß der Formschluß des Trägers mit dem Schließband verbessert ist und ein Durchrutschen des Schließbandes verhindert wird.

Eine vorteilhafte Weiterbildung der Erfindung sieht vor, daß der Träger Ausnehmungen aufweist. Diese Maßnahme hat den Vorteil, daß die Reinigung der Schutzbekleidung erleichtert wird.

Eine vorteilhafte Weiterbildung der Erfindung sieht vor, daß der Träger aus Stanz-Preß-Blechteilen aufgebaut ist. Diese Maßnahme hat den Vorteil eine kostengünstige Fertigung zu ermöglichen.

Weitere Einzelheiten und Vorteile der Erfindung werden anhand des in den folgenden Abbildungen gezeigten Ausführungsbeispiels erläutert. Es zeigen:
- Figur 1: eine erfindungsgemäße Schutzbekleidung in Form eines Handschuhs,
- Figur 2: ein Oberteil eines Trägers mit einem ersten Verschlußteil in einer Seitenansicht mit Blickrichtung in Richtung der Laufrichtung des Schließbandes,
- Figur 3: ein Oberteil eines Trägers mit einem ersten Verschlußteil in einer Seitenansicht mit Blickrichtung senkrecht zur Laufrichtung des Schließbandes,
- Figur 4: ein Oberteil eines Trägers in einer Draufsicht auf die dem Schließband zugewandte Seite,
- Figur 5: ein Unterteil eines Trägers,
- Figur 6: einen Ausschnitt einer erfindungsgemäßen Schutzbekleidung mit angebrachtem zweiten Verschlußteil in Form einer Buchse, und
- Figur 7: einen Ausschnitt einer erfindungsgemäßen Schutzbekleidung mit angebrachtem zweiten Verschlußteil in einer Rückansicht.

Der in Figur 1 dargestellte Handschuh 1 besteht aus einem Metallringgeflecht 13, welches in Teilbereichen versteift sein kann, um ein Zusammenfallen einer Stulpe zu verhindern. Der Handschuh weist ein ebenfalls aus Metallringgeflecht 13 bestehendes Schließband 2 auf, um den Handschuh 1 und eine Stulpe am Unterarm des Benutzers zu fixieren, wobei je nach Länge der Stulpe auch mehrere Schließbänder 2 vorgesehen sein können. Das Schließband 2 ist reversibel, formschlüssig mit einem Träger 3 verbunden, auf welchem ein erstes Verschlußteil 4 angebracht ist, welches mit einem dazu passenden zweiten am Handschuh 1 angebrachten Verschlußteil 5 durch formschlüssigen Eingriff eines Verschlußstiftes 6 in eine Buchse 7 verrastbar ist. Ein solcher Verschluß 4, 5 läßt sich kostengünstig in Form eines Druckknopfes realisieren.

Durch den reversiblen Formschluß des Trägers 3 mit dem Schließband 2 ist die Position des Trägers 3 am Schließband 2 verstellbar, so daß der Handschuh 1 vorteilhaft in der richtigen Paßform fixiert und an die Größe des Benutzers angepaßt werden kann. Insbesondere ist es auch möglich den Träger 3 mit dem ersten Verschlußteil 4 vom Schließband 2 zu entfernen und mit umgekehrter Orientierung wieder daran zu befestigen. Diese Maßnahme hat den Vorteil, daß der Handschuh 1 wahlweise für die rechte Hand und für die linke Hand verwendbar ist, wenn man ihn wendet, so daß seine Innenseite nach außen gekehrt ist. Dieses Wenden ist bei einem Handschuh 1 aus einem Metallringgeflecht 13 wegen dessen hoher Flexibilität leicht möglich. Die zu dem Verschlußstift 6 des ersten Verschlußteils 4 korrespondierenden Buchsen 7 der zweiten Verschlußteile 5 sind, um den Handschuh 1 an beiden Händen verwendbar zu gestalten, in dicht benachbarten Paaren vorgesehen, wobei die Buchsen 7 zur Aufnahme des Verschlußstiftes 6 entgegengesetzt ausgerichtet sind, nämlich einmal nach innen und einmal nach außen. Auf diese Weise ist ein gleichbleibender Trage- und Bedienungskomfort gegeben, egal ob ein Handschuh 1 an der rechten oder an der linken Hand benutzt wird. Figuren 6 und 7 zeigen einen Ausschnitt des Handschuhs 1 mit einem zweiten Verschlußteil 5 in einer Vorder- und einer Rückansicht. Durch die paarweise Anordnung ist stets eine Buchse 7 mit geeigneter Orientierung zur Aufnahme des Verschlußstiftes 6 vorhanden. Da die zweiten Verschlußteile 5 paarweise am Handschuh angebracht sind, ist es vorteilhaft diese als Buchsen 7 und das erste Verschlußteil 4 als Verschlußstift 6 auszubilden, obwohl es grundsätzlich natürlich auch umgekehrt möglich wäre, aber ein Verschlußstift 6 am Handschuh 1 den Tragekomfort einschränken würde.

Der Träger 3 weist vier Stifte 10 auf, deren Durchmesser kleiner ist als der Innendurchmesser der Ringe 12 des Metallringgeflechtes 13, so daß diese formschlüssig in das Metallringgeflecht 13 eingreifen. Bei dem beschriebenen Ausführungsbeispiel sind die Stifte 10, wie in Figuren 2 und 4 gezeigt, am Oberteil 3a des Trägers 3 angebracht. Für eine Verankerung der Stifte 10 bedarf es keiner großen Länge. Die Stifte 10 sind daher recht kurz, typischerweise 1 mm bis 2 mm lang, und können auch als Warzen ausgeführt sein, so daß die Stifte 10 oder Warzen kostengünstig durch Tiefziehen herstellbar sind. Grundsätzlich würde natürlich auch eine geringere Zahl von Stiften 10 oder Vorsprüngen 10 ausreichen, doch gewährleisten vier in einem Viereck angeordnete Stifte 10 eine flächige Verankerung des Trägers 3 an dem Schließband 2. Die Stifte 10 sollten vorzugsweise an den vier äußeren Eckpunkten liegen, um einen möglichst optimalen Formschluß des Trägers 3 mit dem Schließband 2 zu erreichen, wobei der Druckknopf innerhalb dieses Gevierts angeordnet ist. Der Träger 3 weist ein Oberteil 3a (Figuren 2 bis 4) und ein Unterteil 3b (Figur 5) auf, zwischen welchen das Schließband 2 verläuft und welche formschlüssig miteinander verrastbar sind. Auf diese Weise wird gewährleistet, daß der Träger 3 eng anliegt, nicht aufträgt und daß sich die Stifte 10 nicht ungewollt durch zufällige Bewegungen aus dem Metallringgeflecht 13 lösen, da diese von Oberteil 3a und Unterteil 3b beidseitig unterstützt sind. Der Träger 3 ist dabei als Kasten mit zwei gegenüberliegenden offenen Schmalseiten ausgeführt, durch weichen das Schließband 2 verläuft, so daß mit dem Einrasten von Oberteil 3a und Unterteil 3b des Trägers 3 das Schließband 2 gegen Durchrutschen gesichert ist. Um die Bedienungsfreundlichkeit beim Verstellen der Position des Trägers 3 am Schließband 2 zu erhöhen, sind Oberteil 3a und Unterteil 3b des Trägers 3 durch ein Gelenk 8, 9 miteinander verbunden, was insbesondere ein Herunterfallen von Teilen des Trägers beim Verstellen verhindert und von einem runden Vorsprung 8 an jeder der beiden parallel zum Schließband 2 verlaufenden Seiten des Oberteils 3a und passenden Ausnehmungen 9 an dem Unterteil 3b gebildet wird. Vorteilhaft wird der Träger 3 stets so mit dem Schließband 2 verbunden, daß das Scharnier 8, 9 sich an jener Seite des Trägers 3 befindet, welche vom Handschuh 1 abgewandt ist. Andemfalls besteht die Gefahr, daß ein Öffnen des Verschlusses 4, 5 durch Ziehen am Schließband 2 auch ein unbeabsichtigtes Öffnen des Scharniers 8, 9 bewirkt.

Um die Reinigung zu erleichtern weist der Träger 3 Ausnehmungen 11 auf und ist ebenso wie der Verschluß 4, 5 vollständig aus Metall ausgeführt. Diese Ausnehmungen 11 erleichtern das Eindringen von Wasser und Reinigungsmitteln in das Innere des Trägers 3, so daß sich Rückstände leicht entfemen lassen. Der Träger 3 ist kostengünstig aus Stanz-Preß-Blechteilen aufgebaut.

## Patentansprüche

1. Schutzbekleidung, insbesondere aus Metallringgeflecht (13), welche ein aus Metallringgeflecht (13) bestehendes Schließband (2) aufweist, welches durch Verrasten eines ersten Verschlußteiles (4) mit einem dazu passenden zweiten Verschlußteil (3) an der Schutzbekleidung festlegbar ist, **dadurch gekennzeichnet, daß** das erste Verschlußteil (4) auf einem Träger (3), welcher reversibel, formschlüssig mit dem Schließband (2) verbunden ist, angebracht ist und der Träger (3) ein Oberteil (3a) und ein Unterteil (3b) aufweist, zwischen welchen das Schließband (2) verläuft, und wobei das Oberteil (3a) und das Unterteil (3b) miteinander verrastbar sind und wobei der Träger (3) mindestens einen Vorsprung (10) aufweist, welcher formschlüssig in das Metallringgeflecht eingreift.

2. Schutzbekleidung nach Anspruch 1, **dadurch gekennzeichnet, daß** der Träger (3) an dem Schließband (2) frei positionierbar ist.

3. Schutzbekleidung nach einem der vorstehenden Ansprüche, **dadurch gekennzeichnet, daß** die beiden Verschlußteile (4, 5) als Teile eines Druckknopfes ausgeführt sind, so daß ein Verschlußstift (6) in eine Buchse (7) einrastbar ist.

4. Schutzbekleidung nach Anspruch 3, **dadurch gekennzeichnet, daß** das erste Verschlußteil (4) den Verschlußstift (6) aufweist.

5. Schutzbekleidung nach einem der vorstehenden Ansprüche, **dadurch gekennzeichnet, daß** der Träger (3) eine Öffnung zum Durchführen des Schließbandes (2) aufweist.

6. Schutzbekleidung nach einem der vorstehenden Ansprüche, **dadurch gekennzeichnet, daß** das Oberteil (3a) und das Unterteil (3b) durch ein Gelenk (8, 9) miteinander verbunden sind.

7. Schutzbekleidung nach einem der vorstehenden Ansprüche, **dadurch gekennzeichnet, daß** der Träger (3) als Kasten mit zwei gegenüberliegenden offenen Schmalseiten ausgeführt ist, durch welchen das Schließband (2) verläuft.

8. Schutzbekleidung nach einem der vorstehenden Ansprüche, **dadurch gekennzeichnet, daß** der Träger vier Vorsprünge (10) aufweist.

9. Schutzbekleidung nach einem der vorstehenden Ansprüche, **dadurch gekennzeichnet, daß** die Vorsprünge (10) als Stifte (10) ausgebildet sind.

10. Schutzbekleidung nach Anspruch 9, **dadurch gekennzeichnet, daß** die Vorsprünge (10) in einem Viereck angeordnet sind.

11. Schutzbekleidung nach Anspruch 9 oder 10, **dadurch gekennzeichnet, daß** der Durchmesser der Stifte (10) kleiner als der Innendurchmesser der Ringe (12) des Metallringgeflechts (13) ist.

12. Schutzbekleidung nach einem der vorstehenden Ansprüche, **dadurch gekennzeichnet, daß** die Vorsprünge (10) durch Tiefziehen erzeugt sind.

13. Schutzbekleidung nach einem der vorstehenden Ansprüche, **dadurch gekennzeichnet, daß** der Träger (3) Ausnehmungen (11) aufweist.

14. Schutzbekleidung nach einem der vorstehenden Ansprüche, **dadurch gekennzeichnet, daß** der Träger (3) aus Stanz-Preß-Blechteilen aufgebaut ist.

## Claims

1. Protective clothing, especially made from metal ring braiding (13), which clothing comprises a closing strap (2), made from metal ring braiding (13), which strap (2) can be fixed at the protective clothing by locking a first closure element (4) with a matching second closure element (3), **characterised in that** the first closure element (4) is mounted on a carrier (3), which is reversibly and positively connected with said closing strap (2) and that the carrier (3) comprises an upper part (3a) and a lower part (3b) with the closing strap (2) passing between these two parts and that the upper part (3a) and the lower part (3b) can be locked one in the other and that the carrier (3) comprises at least one projection (10) that engages the metal ring braiding in form-fit fashion.

2. The protective clothing as defined in Claim 1, **characterised in that** the carrier (3) can be freely positioned on the closing strap (2).

3. The protective clothing as defined in any of the preceding claims, **characterised in that** the two closure elements (4, 5) are configured as parts of a press button where a locking pin (6) can be engaged in a bush (7).

4. The protective clothing as defined in claim 3, **characterised in that** the first closure element (4) comprises the locking pin (6).

5. The protective clothing as defined in any of the preceding claims, **characterised in that** the carrier (3) is provided with an opening through which the closing strap (2) is passed.

6. The protective clothing as defined in any of the preceding claims, **characterised in that** the upper part (3a) and the lower part (3b) are linked to each other by a joint (8, 9).

7. The protective clothing as defined in any of the preceding claims, **characterised in that** the carrier (3) is designed as a box with two opposite open narrow sides, with the closing strap (2) extending through the box.

8. The protective clothing as defined in any of the preceding claims, **characterised in that** the carrier comprises four projections (10).

9. The protective clothing as defined in any of the preceding claims, **characterised in that** the projections (10) take the form of pins (10).

10. The protective clothing as defined in Claim 9, **characterised in that** the projections (10) are arranged at the corners of a rectangle.

11. The protective clothing as defined in Claim 9 or Claim 10, **characterised in that** the diameter of the pins (10) is smaller than the inner diameter of the rings (12) of the metal ring braiding (13).

12. The protective clothing as defined in any of the preceding claims, **characterised in that** the projections (10) are produced by deep drawing.

13. The protective clothing as defined in any of the preceding claims, **characterised in that** the carrier (3) is provided with recesses (11).

14. The protective clothing as defined in any of the preceding claims, **characterised in that** the carrier (3) is built up from stamped sheet-metal parts.

## Revendications

1. Vêtement de protection, en particulier constitué d'une tresse d'anneaux métalliques (13) qui présente une bande de fermeture (2) constituée d'une tresse d'anneaux métalliques (13) apte à venir se fixer au vêtement de protection par encliquetage d'une première partie de fermeture (4) avec une deuxième partie de fermeture (3) correspondant à la première, **caractérisé en ce que** la première partie de fermeture (4) est appliquée sur un support (3) qui est relié de manière réversible et mécanique à la bande de fermeture (2), le support (3) présentant une partie supérieure (3a) et une partie inférieure (3b) entre lesquelles s'étend la bande de fermeture (2), la partie supérieure (3a) et la partie inférieure (3b) étant à même de s'encliqueter l'une avec l'autre et le support (3) présentant au moins une saillie (10) qui vient s'insérer par voie mécanique dans la tresse d'anneaux métalliques.

2. Vêtement de protection selon la revendication 1, **caractérisé en ce que** le support (3) peut venir se disposer librement sur la bande de fermeture (2).

3. Vêtement de protection selon l'une quelconque des revendications précédentes, **caractérisé en ce que** les deux parties de fermeture (4, 5) sont réalisées sous la forme de parties d'un bouton-pression, de telle sorte qu'une tige de fermeture (6) peut venir s'insérer par encliquetage dans une douille (7).

4. Vêtement de protection selon la revendication 3,
**caractérisé en ce que** la première partie de fermeture (4) présente la tige de fermeture (6).

5. Vêtement de protection selon l'une quelconque des revendications précédentes, **caractérisé en ce que** le support (3) présente une ouverture pour le passage de la bande de fermeture (2).

6. Vêtement de protection selon l'une quelconque des revendications précédentes, **caractérisé en ce que** la partie supérieure (3a) et la partie inférieure (3b) sont reliées l'une à l'autre via une articulation (8, 9).

7. Vêtement de protection selon l'une quelconque des revendications précédentes, **caractérisé en ce que** le support (3) est réalisé sous la forme d'une boîte possédant deux petits côtés opposés ouverts à travers lesquels s'étend la bande de fermeture (2).

8. Vêtement de protection selon l'une quelconque des revendications précédentes, **caractérisé en ce que** le support présente quatre saillies (10).

9. Vêtement de protection selon l'une quelconque des revendications précédentes, **caractérisé en ce que** les saillies (10) sont réalisées sous la forme de tiges (10).

10. Vêtement de protection selon la revendication 9, **caractérisé en ce que** les saillies (10) sont disposées dans un carré.

11. Vêtement de protection selon la revendication 9 ou 10, **caractérisé en ce que** le diamètre des tiges (10) est inférieur au diamètre interne des anneaux (12) de la tresse d'anneaux métalliques (13).

12. Vêtement de protection selon l'une quelconque des revendications précédentes, **caractérisé en ce que** les saillies (10) sont réalisées par emboutissage.

13. Vêtement de protection selon l'une quelconque des revendications précédentes, **caractérisé en ce que** le support (3) présente des évidements (11).

14. Vêtement de protection selon l'une quelconque des revendications précédentes, **caractérisé en ce que** le support (3) est composé de tôles découpées à la presse.
